# EUROPÄISCHE PATENTSCHRIFT

(11) **EP 0 606 630 B1**
(45) Veröffentlichungstag und Bekanntmachung des Hinweises auf die Patenterteilung: **30.10.1996**
(21) Anmeldenummer: 93120660.1
(22) Anmeldetag: 22.12.1993
(51) Int. Cl.: F23J 15/00, F23J 13/02

(54) **Verfahren zur Ableitung von gereinigten Rauchgasen**
Method of discharging purified flue gases
Procédé d'évacuation des gaz de fumée purifiés

(30) Priorität: 09.01.1993 DE 4300431
(43) Veröffentlichungstag der Anmeldung: 20.07.1994
(73) Patentinhaber: PreussenElektra Aktiengesellschaft, D-30457 Hannover (DE)
(72) Erfinder: Knief, Rolf, D-30655 Hannover (DE); Pfullmann, Detlef, D-30539 Hannover (DE)
(74) Vertreter: Stenger, Watzke & Ring Patentanwälte

(56) Entgegenhaltungen:
- EP-A- 0 185 630
- EP-A- 0 437 260
- EP-A- 0 524 416
- DE-A- 2 738 501
- BRENNSTOFF-WäRME-KRAFT Bd. 36, Nr. 10 , Oktober 1984 , WüRZBURG Seiten 427 - 431 KUHN 'Axialventilatoren in Rauchgasentschwefelungsanlagen'
- VGB KRAFTSWERKTECHNIK Bd. 72, Nr. 6 , Juni 1992 , ESSEN Seiten 500 - 501 FENNER ET AL 'Vinylester-Flakeglas-Beschichtungen als Korrosionsschutz in Rauchgasentschwefelungsanlagen'
- VGB KRAFTWERKSTECHNIK Bd. 72, Nr. 6, Juni 1992, ESSEN Seiten 500 - 501 FENNER ET AL 'Vinylester-Flakeglas-Beschichtungen als Korrosionsschutz in Rauchgasentschwefelungsanlagen'

## Beschreibung

Die Erfindung betrifft ein Verfahren zur Ableitung von durch katalytische Entstickung, Entstaubung und Naßentschwefelung gereinigten Rauchgasen (Reingasen) einer Feuerungsanlage, insbesondere eines mit fossilen Brennstoffen betriebenen Kraftwerks, in die Atmosphäre, bei dem die wasserdampfgesättigten Reingase nach Austritt aus der Rauchgasentschwefelungsanlage durch ein Saugzuggebläse dem Kamin zugeführt und vor dem Eintritt in den Kamin aufgeheizt werden.

Bei den in Betrieb befindlichen Kraftwerken erfolgt die Wiederaufheizung der entschwefelten und entstickten Rauchgase vor deren Eintritt in den Kamin üblicherweise durch einen regenerativen Wärmetauscher, der mit noch nicht entschwefeltem Rohgas beheizt wird und seine Wärme an die entschwefelten Reingase abgibt. Hierbei kondensiert im Rohgas enthaltene, gasförmige Schwefelsäure an den Wärmeübertragungsflächen des regenerativen Wärmetauschers, wobei Wasser und Fluorwasserstoff eingebunden werden. Der Kondensatfilm dieser Säure führt nicht nur zu einer starken Korrosion an den Bauteilen und Wärmeübertragungsflächen des regenerativen Wärmetauschers, sondern auch zu einem Niederschlag von Staubpartikeln auf dem sich an den Wärmeübertragungsflächen ausbildenden Flüssigkeitsfilm. Nach Verschieben der mit Rohgas beaufschlagten Wärmeübertragungsflächen in den Strom des gereinigten Rauchgases verdunsten 25 bis 30 % der rohgasseitig vorhandenen Schwefelsäure bzw. des Fluorwasserstoffs. Außer dieser Emission gelangen auch Partikel des aus den Bauteilen und den Wärmeübertragungsflächen des regenerativen Wärmetauschers abkorrodierten Materials in das Reingas, und zwar insbesondere während Anfahrphasen infolge der hierbei auftretenden thermischen Spannungen.

Zusätzlich zu den voranstehend beschriebenen Nachteilen der Emission von Schwefelsäure, Fluorwasserstoff und stark korrosiven Grobpartikeln müssen bei der Wiederaufheizung der Reingase durch regenerative Wärmetauscher Druckverluste im Bereich dieser Wärmetauscher in Kauf genommen werden, die einen erhöhten Energieverbrauch zur Folge haben. Ein derartiger Energieverbrauch tritt auch dann auf, wenn die Wiederaufheizung der Reingase vor der Einleitung in den Kamin durch rekuperative Wärmetauscher erfolgt, beispielsweise durch dampfbeheizte Wärmetauscher oder Wärmeverschiebungssysteme.

Eine solche Schaltungsanordnung, bei der die Reingase über einen rekuperativen Gasvorwärmer wieder aufgeheizt werden, ist beispielsweise aus der Zeitschrift Brennstoff-Wärme-Kraft, Band 36 Nr. 10, Oktober 1984, Seiten 427 bis 431 bekannt. Diese Druckschrift offenbart, daß anstelle der Verwendung eines herkömmlichen Rohgasgebläses vor einer regenerativen Gasvorwärmung ein Reingasgebläse zwischen dem Wäscher einer RauchgasEntschwefelungsanlage und dem Gasvorwärmer angeordnet werden kann. Neben der Aufheizung des Reingases in dem regenerativen Gasvorwärmer erfolgt eine Temperaturerhöhung des Reingases aufgrund der Kompressionsarbeit des Ventilators. Diese Anordnung weist jedoch die voranstehend beschriebenen Nachteile der Wiederaufheizung der Reingase durch regenerative Wärmetauscher auf, nämlich Druckverluste im Bereich der Wärmetauscher sowie starke Korrosionsgefahr der Wärmeübertragungsflächen.

Um auf die Verwendung derartiger, mit den geschilderten Nachteilen behafteter Wärmetauscher verzichten zu können, wurde bereits vorgeschlagen, die Reingase ohne Wiederaufheizung mit einer derart weitgehenden Untersättigung in den Kamin einzuleiten, daß Wasserdampfkondensation im Kamin zumindest im stationären Betrieb des Kraftwerks bei nicht zu stark abgesenkter Leistung vermieden wird. Hierbei wird die Kamininnenwand vor dem Anfahren aufgeheizt, vorzugsweise mittels eines Rezirkulationsgebläses und eines Wärmetauschers, der nur temporär vor und/oder während des Anfahrens der Feuerung und ggf. in sonstigen kritischen Betriebsphasen, nicht aber während des regulären Betriebes in den Reingaskanal eingefahren, während des Normalbetriebes jedoch aus dem Reingaskanal entfernt wird.

Dieser bisher in der Praxis nicht erprobte Vorschlag, der zusätzlich die Anordnung einer Klappe gegen Kaltlufteinbrüche an der Kaminmündung erfordert, benötigt nicht nur einen gewissen Bau- und Steuerungsaufwand, sondern kann auch zu kritischen Phasen während des regulären Kraftwerksbetriebes führen, insbesondere wenn das Kraftwerk mit geringer Leistung betrieben wird.

Der Erfindung liegt die Aufgabe zugrunde, ein Verfahren zur Ableitung von Reingasen der eingangs beschriebenen Art zu schaffen, das einerseits die voranstehend geschilderten Nachteile bei einer Wiederaufheizung der Reingase durch regenerative oder rekuperative Wärmetauscher vermeidet und andererseits keine anderen Emissionen oder höhere Immissionen verursacht.

Die Lösung dieser Aufgabenstellung durch die Erfindung ist dadurch gekennzeichnet, daß während des Betriebes die Aufheizung der Reingase durch Ausnutzung der polytropen Verdichtungsarbeit des zwischen der Rauchgasentschwefelungsanlage und dem Kamin angeordneten Saugzuggebläses erfolgt, daß während des Betriebs die Wandung des Reingaskanals zwischen Gebläseaustritt und Kaminaustritt auf eine oberhalb der Reingastemperatur liegende Temperatur aufgeheizt wird und daß nur während der Anfahrzeiten und sonstiger Phasen mit erhöhtem Feuchtigkeitsanfall eine Zusatzbeheizung der Reingase vor dem Eintritt in den Kamin erfolgt. Die Reingaskanalwandung kann gemäß einem weiteren Merkmal der Erfindung elektrisch beheizt werden.

Das erfindungsgemäße Verfahren hat den Vorteil, daß durch den Wegfall eines teueren und aufgrund auftretender Korrosion störanfälligen Wärmetauschers einerseits Anlage- sowie Wartungs- und Reparaturkosten verringert und andererseits durch den Wärmetauscher bedingte Druckverluste vermieden werden. Durch den Entfall eines regenerativen Wärmetauschers wird auch die Gefahr der Emission von Schwefelsäure, Fluorwasserstoff und stark korrosiven Grobpartikeln vermieden. Da das Saugzuggebläse für die Ableitung der Rauchgase in jedem Fall vorhanden sein muß, erfordert das erfindungsgemäße Verfahren nicht den Einsatz eines zusätzlichen Bauteils, sondern lediglich dessen Anordnung hinter der Rauchgasentschwefelungsanlage und die Auslegung als sogenanntes nasses Gebläse. Die nur während der Anfahrzeiten und sonstiger Phasen mit erhöhtem Feuchtigkeitsanfall erfindungsgemäß durchzuführende Zusatzbeheizung der Reingase kann mit Hilfe eines verhältnismäßig kleinen Wärmetauschers beliebiger Bauart erfolgen, beispielsweise einem dampfbeheizten Luftvorwärmer, so daß der hierfür erforderliche bauliche und Energie-Aufwand geringgehalten werden kann. Die schließlich sowohl während der An- und Abfahrzeiten als auch während des normalen Betriebes erfindungsgemäß erfolgende Beheizung der Reingaskanalwandung zwischen Gebläseaustritt und Kaminaustritt erfordert im Verhältnis zu dem entfallenden Wärmetauscher nur einen geringen Bauaufwand, insbesondere wenn eine elektrische Heizung eingesetzt wird. Außerdem ist die Heizleistung gering. Sie beträgt beispielsweise bei einem 120 m hohen Kamin für ein Kraftwerk mit 500 MW elektrischer Leistung lediglich 300 kW.

Insgesamt wird mit der Erfindung ein Verfahren zur Ableitung von durch katalytische Entstickung, Entstaubung und Naßentschwefelung gereinigten Rauchgasen in die Atmosphäre geschaffen, das trotz Vermeidung der eingangs geschilderten Nachteile der bekannten Verfahren gegenüber diesen Verfahren mit einem geringeren apparativen Aufwand und einem niedrigeren Energieverbrauch auskommt.

Auf der Zeichnung sind zwei Ausführungsbeispiele eines Kraftwerkes zur Durchführung des erfindungsgemäßen Verfahrens dargestellt, und zwar zeigt:
- Fig. 1: ein Schaltschema eines Kraftwerkes mit Ableitung der Reingase durch einen Kamin und
- Fig. 2: ein Schaltschema eines Kraftwerkes mit Ableitung der Reingase durch einen Kühlturm mit zusätzlicher Angabe des Temperatur- und Druckverlaufs.

Das Schaltschema gemäß Fig. 1 zeigt einen Dampferzeuger 1, dem Brennstoff und über einen Luftvorwärmer 2 erwärmte Verbrennungsluft zugeführt wird und dessen durch einen Pfeil angedeutete Rauchgase als erstes einer katalytischen Entstickungsanlage 3 zugeführt werden. Die mit SO₃ und HF beladenen Rauchgase geben im Luftvorwärmer 2 einen Teil ihrer Wärme an die Verbrennungsluft ab und werden anschließend in einem Elektrofilter 4 entstaubt. Ublicherweise erfolgt in der Entstickungsanlage 3 eine NOₓ-Minderung auf 200 mg/m³; im Elektrofilter erfolgt eine Entstaubung auf etwa 50 mg/m³.

Das entstickte und entstaubte Rauchgas wird anschließend einer Rauchgasentschwefelungsanlage 5 zugeführt, in der das Rauchgas durch Zugabe von Kalkmilch und Trägerluft im Naßverfahren auf etwa 400 mg/m³ entschwefelt wird. Der in der Rauchgasentschwefelungsanlage 5 anfallende Gips wird abgezogen.

Das durch katalytische Entstickung, Entstaubung und Naßentschwefelung gereinigte Rauchgas (Reingas) wird aus der Rauchgasentschwefelungsanlage 5 durch ein Saugzuggebläse 6 angesaugt und dem nachgeschalteten Kamin 7 zugeführt. Der zwischen dem Austritt aus dem Saugzuggebläse 6 und der Mündung des Kamins 7 verlaufende Reingaskanal 8 ist mit einer elektrischen Heizung 9 und außerdem mit einer Wärmedämmung 10 versehen.

Das Saugzuggebläse 6 ist derart ausgelegt, daß aufgrund der polytropen Verdichtungsarbeit des Saugzuggebläses 6 die Reingase aufgeheizt werden. Da diese im Normalbetrieb des Kraftwerks, d.h. bei laufendem Saugzuggebläse 6 erfolgende Aufheizung nicht ausreicht, das Reingas insgesamt zu trocknen, wird der Reingaskanal 8 zur Vermeidung einer Kondensation auf eine oberhalb der Reingastemperatur liegende Temperatur aufgeheizt, beispielsweise durch eine in Fig. 1 gestrichelt dargestellte Zusatzheizung 11. Hierbei kann es zweckmäßig sein, den Reingaskanal 8 zusätzlich mit einer korrosionsfesten Beschichtung zu versehen, beispielsweise durch Verwenden einer Brombotylfolie.

Bei dem in Fig. 2 dargestellten Kraftwerk, das ansonsten dem Aufbau gemäß Fig. 1 entspricht, erfolgt die Ableitung der Reingase durch einen Kühlturm 7a. Unterhalb der schematischen Darstellung des Kraftwerkes sind in einem Diagramm der Temperatur- und Druckverlauf aufgetragen. Das Diagramm läßt erkennen, daß auch ohne Betrieb der gestrichelt eingezeichneten Zusatzheizung 11 durch das Saugzuggebläse 6 eine Temperaturerhöhung der Reingase von 48° C auf 53° C bewirkt wird. Da die Reingase durch einen durch Wärmeaustausch aufgeheizten Kühlturm 7a in die Atmosphäre abgeleitet werden, kann auf eine zusätzliche Aufheizung der Reingase im Kühlturm 7a und auch auf eine Zusatzheizung 11 verzichtet werden, wenn die Reingasleitung zwischen Gebläseaustritt und Eintritt in den Kühlturm nicht zu lang ist.

### Bezugszeichenliste:

- 1: Dampferzeuger
- 2: Luftvorwärmer
- 3: Entstickungsanlage
- 4: Elektrofilter
- 5: Rauchgasentschwefelungsanlage
- 6: Saugzuggebläse
- 7: Kamin
- 7a: Kühlturm
- 8: Rauchgaskanal
- 9: Heizung
- 10: Wärmedämmung
- 11: Zusatzheizung

## Patentansprüche

1. Verfahren zur Ableitung von durch katalytische Entstickung, Entstaubung und Naßentschwefelung gereinigten Rauchgasen (Reingasen) einer Feuerungsanlage, insbesondere eines mit fossilen Brennstoffen betriebenen Kraftwerks, in die Atmosphäre, bei dem die wasserdampfgesättigten Reingase nach Austritt aus der Rauchgasentschwefelungsanle (5) durch ein Saugzuggebläse (6) dem Kamin zugeführt und vor dem Eintritt in den Kamin aufgeheizt werden, wobei während des Betriebes die Aufheizung der Reingase durch Ausnutzung der polytropen Verdichtungsarbeit des zwischen der Rauchgasentschwefelungsanlage (5) und dem Kamin (7) angeordneten Saugzuggebläses (6) erfolgt sowie während des Betriebs die Wandung des Reingaskanals (8) zwischen Gebläseaustritt und Kaminaustritt auf eine oberhalb der Reingastemperatur liegende Temperatur aufgeheizt wird und nur während der Anfahrzeiten und sonstiger Phasen mit erhöhtem Feuchtigkeitsanfall eine Zusatzbeheizung der Reingase vor dem Eintritt in den Kamin (7) erfolgt.

2. Verfahren nach Anspruch 1, dadurch gekennzeichnet, daß die Reingaskanalwandung elektrisch beheizt wird.

## Claims

1. Method of discharging flue gases (clean gases), cleaned by catalytic removal of nitrogen oxides, removal of dust and wet desulphurization, of a firing plant, in particular a power station operated with fossil fuel, into the atmosphere, in which, after emerging from the flue-gas desulphurization plant (5), the clean gases, which are saturated with water vapour, are fed to the chimney by an induced-draught fan (6) and heated before entry to the chimney, the heating of the clean gases during operation being accomplished by utilising the polytropic work of compression of the induced-draught fan (6) arranged between the flue-gas desulphurization plant (5) and the chimney (7), and the wall of the clean-gas duct (8) between the fan outlet and the chimney outlet being heated during operation to a temperature above the clean-gas temperature, and additional heating of the clean gases before entry to the chimney (7) being performed only during the start-up times and other phases with an increased incidence of moisture.

2. Method according to Claim 1, characterized in that the wall of the clean-gas duct is heated electrically.

## Revendications

1. Procédé d'évacuation dans l'atmosphère de gaz de fumée émis par une installation de chauffe, en particulier par une usine génératrice fonctionnant aux combustibles fossiles, et purifiés par dénitruration catalytique, dépoussiérage et désulfuration par voie humide (gaz purifiés), dans lequel, après leur sortie de l'installation (5) de désulfuration des gaz de fumée, les gaz purifiés saturés de vapeur d'eau parviennent à la cheminée en traversant un ventilateur de tirage par aspiration (6) et sont chauffés avant d'entrer dans la cheminée, lors de l'exploitation le chauffage de gaz purifiés s'effectuant en exploitant le travail de compression polytropique du ventilateur de tirage par aspiration (6) disposé entre l'installation (5) de désulfuration des gaz de fumée et la cheminée (7) et, lors de l'exploitation, la paroi du conduit (8) de gaz purifiés entre la sortie du ventilateur et la sortie de la cheminée étant portée à une température supérieure à la température des gaz purifiés, et un chauffage supplémentaire des gaz purifiés n'étant effectué avant l'entrée dans la cheminée (7) que lors des périodes de démarrage et d'autres phases à production accrue d'humidité.

2. Procédé selon la revendication 1, caractérisé en ce que la paroi du conduit de gaz purifiés est chauffée électriquement.
